# EUROPÄISCHE PATENTSCHRIFT

(11) **EP 0 633 971 B1**
(45) Veröffentlichungstag und Bekanntmachung des Hinweises auf die Patenterteilung: **06.03.1996**
(21) Anmeldenummer: 93907784.8
(22) Anmeldetag: 01.04.1993
(51) Int. Cl.: E04G 25/04

(54) **HÖHENVERSTELLBARE STÜTZE FÜR SCHALUNGEN IM BAUWESEN**
ADJUSTABLE-HEIGHT SUPPORT FOR SHUTTERING IN THE BUILDING TRADE
ETAI DE COFFRAGE REGLABLE EN HAUTEUR POUR LE BATIMENT

(30) Priorität: 03.04.1992 DE 9204580 U
(43) Veröffentlichungstag der Anmeldung: 18.01.1995
(73) Patentinhaber: PERI GMBH, D-89264 Weissenhorn (DE)
(72) Erfinder: SCHWÖRER, Artur, D-7913 Senden (DE)
(74) Vertreter: Kohler, Rudolf, Dipl.-Phys.
(86) Internationale Anmeldenummer: DE9300319
(87) Internationale Veröffentlichungsnummer: WO9320311

(56) Entgegenhaltungen:
- FR-A- 494 622
- US-A- 2 770 886

## Beschreibung

Die Erfindung geht aus von einer höhenverstellbaren Stütze für Schalungen im Bauwesen, insbesondere von einer Deckenstütze, die ein Außenrohr aufweist, in dem ein Innenrohr verschiebbar geführt ist, das zum Außenrohr lösbar lagefixierbar ist, beispielsweise über Steckstifte, Gewindeverbindungen und dergleichen. Das Innenrohr weist am Außenumfang in Längsrichtung zumindest über Teilabschnitte angeordnet eine Maßskala auf.

Bei einer durch die US-A-2,770,886 bekannten Stütze dieser Art ist die Maßskale auf der Außenfläche des Innenrohrs angeordnet. Dadurch kann die Maßskala verhältnismäßig leicht verkratzt oder sonstwie beschädigt werden. Zudem greift bei dieser bekannten Deckenstütze eine an der Außenfläche des Innenrohrs angreifende, im Außenrohr radial schraubbar geführte Klemmschraube an, die das Innenrohr in seiner ausgezogenen Stellung festhält. Dadurch ist die Gefahr der Beschädigung der Maßskala besonders groß.

Der Erfindung liegt die Aufgabe zugrunde, die am Innenrohr angeordnete Maßskala so gut wie möglich vor Beschädigungen zu schützen.

Diese Aufgabe wird gemäß der Erfindung dadurch gelöst, daß die Maßskala als Maßband in eine am Innenrohr vorgesehene Nut eingelegt ist.

Durch das Einlegen eines Maßbandes in eine Nut wird die Maßskala geschützt. Darüberhinaus hat die Erfindung den Vorteil, daß sowohl die Stütze als auch die Maßskala sehr viel einfacher herzustellen sind als wenn die Maßskala auf den Umfang des Innenrohres eingeprägt oder eingeätzt oder dergleichen werden müßte. Auch kann das Maßband deutlich und übersichtlich ausgebildet sein. Die Maßskala kann dabei in Richtung der Längsachse Längsachse des Innenrohres abschnittsweise auf dem Außenumfang des Innenrohres angebracht sein, in besonderen Ausführungsformen erstreckt sich die Maßskala weitgehend über die gesamte Länge des Innenrohres. Die Maßskala-Einheit, beispielsweise in Zahlen oder in anderen Zeichen ausgedrückt, berücksichtigt die Dicke von evtl. stirnseitig am Außenrohr wie auch am Innenrohr angebrachte Abdeckplatten.

Für die Kennzeichnung der Maßskala werden besonders dauerhafte und kratzfeste Stoffe verwendet, die dem rauhen Baubetrieb standhalten.

Das in der Nut angeordnete Maßband kann so in den Außenumfang des Innenrohres integriert sein, daß die Maßskala bündig mit der Außenoberfläche des Innenrohres abschließt. Die Maßskala kann in der Nut des Innenrohres fest angebracht sein oder aber bei Ausführungsformen der Erfindung austauschbar vorgesehen sein. Dies hat den Vorteil, daß das Maßband gegen andere Maßbänder mit anderen Einheiten der Beschriftung austauschbar ist (metrisch, zoll, inch, japanisch, chinesisch usw.), und daß, wenn die Maßskala verkratzt oder beschädigt ist, das Maßband schnell und einfach wieder ausgetauscht werden kann.

Für die Kennzeichnung des Maßbandes können auch fluoriszierende Stoffe eingesetzt werden, damit die Maßskala an der erfindungsgemäßen Stütze in dunklen Räumen bzw. auch unter schlechten Sichtverhältnissen gut und eindeutig zu erkennen ist. Durch eine derartige Kennzeichnung werden Abmeßfehler weitgehend vermieden.

In einer weiteren Ausgestaltung der erfindungsgemäßen Stütze befinden sich über den Außenumfang des Innenrohrs gesehen mehrere Maßskalen. Dadurch ist es möglich, daß die Länge der vorliegenden Stütze aus verschiedenen Blickrichtungen sofort und eindeutig zu erkennen ist und die geeignete Stütze kann für bestimmte Arbeitsschritte schnell und fehlerfrei ausgewählt werden.

Ist die erfindungsgemäße Deckenstütze aus einem verzinkten Metall bzw. aus Aluminium gefertigt und weist sie die dafür entsprechende Skala auf, so liegt mit einer derartigen Stütze ein hochwertiges Arbeitsmittel für Baustellen vor, das schnell, übersichtlich und sicher einsetzbar ist.

Werden als höhenverstellbare Stützen Stützen eingesetzt, die Gewindeverbindungen vom Außen- zum Innenrohr aufweisen, so sind Zusatzhalter wie Stifte zum Abstecken der gewünschten Maße nicht mehr notwendig.

Weitere Vorteile ergeben sich aus der Beschreibung und der beigefügten Zeichnung. Ebenso können die vorstehend genannten und die noch weiter aufgeführten Merkmale erfindungsgemäß jeweils einzeln oder in den Ansprüchen entsprechenden Kombinationen miteinander verwendet werden. Die erwähnten Ausführungsformen sind nicht als abschließende Aufzählung zu verstehen, sondern haben vielmehr beispielhaften Charakter.

Die Erfindung ist in der Zeichnung dargestellt und wird anhand von Ausführungsbeispielen näher erläutert. Es zeigen:
- Fig. 1: eine erfindungsgemäße Deckenstütze mit Außen- und Innenrohr und einer Maßskala;
- Fig. 2: einen Querschnitt durch ein Innenrohr einer erfindungsgemäßen Stütze mit eingelegter Maßskala;
- Fig. 3: einen Querschnitt durch eine erfindungsgemäße Stütze mit Außen- und Innenrohr, die einen profilierten Querschnitt aufweisen, mit einer Nut für die Aufnahme einer als Maßband ausgebildeten Maßskala.

Die einzelnen Figuren der Zeichnung zeigen den erfindungsgemäßen Gegenstand stark schematisiert und sind nicht maßstäblich zu verstehen.

Fig. 1 zeigt eine Deckenstütze 1, die sich aus einem Außenrohr 2 und einem Innenrohr 3 zusammensetzt. Das Innenrohr 3 ist zum ortsfest angeordneten Außenrohr 2 in Pfeilrichtungen 4 verschiebbar. Das Außenrohr 2 weist über die Längsrichtung verteilt Durchbrüche 5 auf, die das Außenrohr 2 in bekannter Weise durchsetzen. Am Innenrohr 3 sind vergleichbare Durchbrüche 6 durchgängig angeordnet, die in bestimmten Positionen mit den Durchbrüchen 5 der Außenrohre 2 fluchten. Am Außenrohr 2 ist eine Bodenplatte 7 angebracht, über die sich das Außenrohr 2 auf festem Grund flächenhaft abstützt. Am freien Ende des Innenrohrs 3 ist eine Deckenplatte 8 fest mit dem Innenrohr 3 verbunden. Über die Deckenplatte 8 stützt die Deckenstütze 1 eine zu erstellende Decke oder aber auch beliebige Schalelemente, die für andere Zwecke eingesetzt werden.

In Längsrichtung des Innenrohrs 3 ist auf einem Maßband eine Maßskala 9 vorgesehen, die groß und deutlich am Außenumfang 10 des Innenrohrs 3 angeordnet ist. Die Maßskala 9 kann aus beliebigen Kennzeichnungen, wie Striche, Zahlen usw. bestehen. Soll eine gewisse Stützenlänge eingestellt werden, so wird das Innenrohr 3 entsprechend weit aus dem Außenrohr 2 herausgezogen oder in das Außenrohr 2 hineingeschoben und sobald die Durchbrüche 5, 6 fluchten kann die dadurch erreichte Stützenlänge über in der Figur nicht dargestellte Stifte verschiebefest lagefixiert werden. Es sind aber auch andere Stützen bekannt, die beispielsweise über Gewindeverbindungen stufenlos längenverstellbar sind. Auch für derartige Stützen ist die erfindungsgemäße Maßskala 9 als Maßband oder als fortlaufende Einprägung vorgesehen. Für die erfindungsgemäße Ausgestaltung einer Stütze kann der Querschnitt des Innen- wie des Außenrohrs beliebig sein. Die Querschnitte des Innen- und Außenrohrs müssen jedoch so aufeinander angepaßt sein, daß das Innenrohr längs geführt im Außenrohr verschiebbar ist.

Figur 2 zeigt eine Ausgestaltung eines erfindungsgemäßen Innenrohrs 23 für eine Stütze. Das Innenrohr 23 weist eine in den Außenumfang bündig eingelassene Maßskala 29 auf. Die Maßskala 29 kann als Band in den Außenumfang des Innenrohrs 23 eingelassen sein oder aber sie ist in die Oberfläche des Innenrohrs 23 eingeprägt. Dabei ist es möglich, daß die eingeprägten Stellen der Maßskala mit einer besonders kratzfesten Farbe ausgefüllt sind. Ferner ist es auch möglich, daß die Farbe fluoriszierende Bestandteile aufweist.

Figur 3 zeigt eine weitere Stütze im Querschnitt bestehend aus einem profilierten Außenrohr 32 in dem ein entsprechend profiliertes Innenrohr 33 geführt ist. Die Stütze ist längenverstellbar, das Innenrohr 33 ist im Außenrohr 32 längs verschiebbar gelagert. Das Innenrohr 33 ist zum Außenrohr 32 über eine Gewindeverbindung, die in der Figur nicht gezeigt ist, verschiebefest fixierbar. Die in Figur 3 gezeigte Stütze ist stufenlos längenverstellbar. Das Innenrohr 33 weist eine Nut 36 auf, in der über die gesamte Länge des Innenrohrs 33 eine Maßskala geführt gehalten ist. Die Maßskala ist als Band ausgeführt, das in die Nut eingeführt ist. Die Nut 36 ist beispielhaft nur an einem Seitenteil dieses Innenrohrs ausgebildet. Die Nut 36 kann aber auch an weiteren entsprechenden Flächen am Außenumfang des Innenrohrs 33 zusätzlich ausgebildet sein.

Wie Fig. 1 zeigt, ist die Teilung der Maßskala 9, also der Abstand der einzelnen Kennzeichnungen (in Fig. 1 sind dies Striche) erheblich kleiner als der Abstand der Durchbrüche 6 in dem die Maßskala 9 tragenden Innenrohr 3. Im Beispiel entspricht der Abstand zwischen zwei Durchbrüchen 6 dem vierfachen Abstand zwischen zwei Strichen der Maßskala 9.

## Patentansprüche

1. Höhenverstellbare Stütze für Schalungen im Bauwesen, insbesondere eine Deckenstütze (1), bestehend aus einem Außenrohr (2), in dem ein Innenrohr (3) verschiebbar geführt ist, das zum Außenrohr (2) lösbar lagefixierbar ist, und mit einer am Außenumfang (10) des Innenrohrs (3) in Längsrichtung zumindest über Teilabschnitte angeordneter Maßskala (9), dadurch gekennzeichnet, daß die Maßskala als Maßband in eine am Innenrohr (33) vorgesehene Nut (36) eingelegt ist.

2. Höhenverstellbare Stütze nach Anspruch 1, dadurch gekennzeichnet, daß die Maßskala austauschbar, insbesondere als Maßband, am Innenrohr (23; 33) angebracht ist.

3. Höhenverstellbare Stütze nach Anspruch 1 oder 2, dadurch gekennzeichnet, daß die Maßskala (9; 19; 29) mit witterungsbeständigen, kratzfesten Materialien beschichtet ist.

4. Höhenverstellbare Stütze nach einem der Ansprüche 1 bis 3, dadurch gekennzeichnet, daß die Maßskala (9) als fluoreszierende Maßskala ausgebildet ist.

5. Höhenverstellbare Stütze nach einem der Ansprüche 1 bis 4, dadurch gekennzeichnet, daß die Maßskala (9; 19; 29) über den Umfang des Innenrohrs (3; 13; 23; 33) gesehen mehrfach, sich in Längsrichtung des Innenrohrs (3; 13; 23; 33) erstreckend, angeordnet ist.

## Claims

1. Adjustable-height support for shuttering in the building trade, in particular a ceiling support (1) comprising an outer tube (2) within which an inner tube (3) is guided in a displaceable fashion, the position of the inner tube (3) can be fixed with respect to the outer tube (2) in a detachable fashion and with a measurement scale (9) arranged on the outer periphery (10) in the longitudinal direction along at least portions of the inner tube (3),
characterized in that the measurement scale is a tape measure which seats in a groove (36) provided in the inner tube (33).

2. Adjustable-height support according to claim 1, characterized in that the measuring scale is attached to the inner tube (23; 33) in an exchangeable fashion, particularly, in the form of a tape measure.

3. Adjustable-height support according to claim 1 or 2, characterized in that the measuring scale (9; 19; 29) is coated with a material which is weather-resistant and scratch-resistant.

4. Adjustable-height support according to any of the claims 1 through 3, characterized in that the measuring scale (9) is configured as a fluorescent measuring scale.

5. Adjustable-height support according to any of the claims 1 through 4, characterized in that the measurement scale (9; 19; 29) is arranged a plurality of times about the periphery of the inner tube (3; 13; 23; 33) extending in the longitudinal direction of the inner tube (3; 13; 23; 33).

## Revendications

1. Etai réglable en hauteur pour coffrages pour le bâtiment, notamment étai de plafond (1), composé d'un tube extérieur (2) dans lequel peut coulisser un tube intérieur (3) qui peut être fixé en position de façon détachable par rapport au tube extérieur (2), et comprenant une règle graduée (9) disposée sur la périphérie extérieure (10) du tube intérieur (3) dans la direction longitudinale et au moins sur des segments partiels, caractérisé en ce que la règle graduée, constituée par un ruban gradué, est encastrée dans une rainure (36) prévue sur le tube intérieur (33).

2. Etai réglable en hauteur selon la revendication 1, caractérisé en ce que la règle graduée est montée interchangeable sur le tube intérieur (23, 33), en particulier sous la forme d'un ruban gradué.

3. Etai réglable en hauteur selon la revendication 1 ou 2, caractérisé en ce que la règle graduée (9 ; 19 ; 29) est revêtue de matières résistantes aux intempéries et aux rayures.

4. Etai réglable en hauteur selon une des revendications 1 à 3, caractérisé en ce que la règle graduée (9) est constituée par une règle graduée fluorescente.

5. Etai réglable en hauteur selon une des revendications 1 à 4, caractérisé en ce que la règle graduée (9 ; 19 ; 29) est disposée en plusieurs exemplaires, répartis sur la périphérie du tube intérieur (3 ; 13 ; 23 ; 33), en s'étendant dans la direction longitudinale du tube intérieur (3 ; 13 ; 23 ; 33).
